# EUROPÄISCHE PATENTSCHRIFT

(11) **EP 0 981 972 B1**
(45) Veröffentlichungstag und Bekanntmachung des Hinweises auf die Patenterteilung: **03.09.2003**
(21) Anmeldenummer: 99890241.5
(22) Anmeldetag: 20.07.1999
(51) Int. Cl.: A41D 13/00

(54) **Einrichtung zum Schutz von Gegenständen oder Körperteilen vor Vibrationen**
Device to protect objects or body parts from vibrations
Dispositif pour protéger objets ou parties de corps de vibrations

(30) Priorität: 11.08.1998 AT 138398
(43) Veröffentlichungstag der Anmeldung: 01.03.2000
(73) Patentinhaber: Astron Elastomerprodukte Gesellschaft mbH, 1231 Wien (AT)
(72) Erfinder: Karall, Gerhard, 2620 Neunkirchen (AT)
(74) Vertreter: Köhler-Pavlik, Johann, Dipl.-Ing.

(56) Entgegenhaltungen:
- WO-A-97/16085
- WO-A-97/46423
- DE-A- 19 647 724
- DE-C- 19 608 698
- GB-A- 835 447
- GB-A- 865 119
- US-A- 5 335 463
- US-A- 5 500 956
- US-A- 5 537 688

## Beschreibung

Die Erfindung betrifft eine Einrichtung zum Schutz von Gegenständen oder Körperteilen vor Vibrationen, insbesondere einen vibrationsdämpfenden Handschuh bzw. Antivibrationshandschuh, mit zumindest einer vibrationsdämpfenden Schicht.

Einrichtungen zum Schutz des menschlichen Körpers sind beispielsweise als Protektoren für Motorradfahrer bekannt, welche die Krafteinwirkung auf den Körper bei Unfällen mit einem Aufprall des Motorradfahrers mildem. Die DE 196 47 724 A1 beschreibt Protektoren für Motorradschutzbekleidungen, welche aus Elastomeren bestehen und für eine bessere Anpassungsfähigkeit eine Basis mit Erhebungen in Richtung des Körpers des Motorradfahrers aufweisen. Derartige Protektoren dienen zum Schutz vor Schlägen oder Stößen. Zur Reduktion von Vibrationen sind Handschuhe bekannt, welche beispielsweise gemäß der US 5 632 045 A mindestens zwei Schichten eines Dämpfungsmaterials enthalten, wobei eine Schicht aus viskoelastischem Material und eine Schicht aus einem Schaumstoff besteht. Eine andere Konstruktion eines Handschuhs nach der US 5 537 688 A beinhaltet eine Vielzahl miteinander verbundener Bläschen, welche eine Flüssigkeit beinhalten. Darüber hinaus existieren Handschuhe zum Schutz vor Hitze und mechanischen Einwirkungen, wie beispielsweise die Ausführung gemäß der WO 93/05670 A1 oder Handschuhe, welche eine erhöhte Griffigkeit und Haftfähigkeit aufweisen. Ein derartiger Handschuh, insbesondere Torwarthandschuh ist beispielsweise in der WO 95/34228 A1 beschrieben.

Aus der WO 97/16085 A1 ist ein Anti-Vibrationshandschuh bekannt, bei dem an der der zu schützenden Hand abgewiesenen Oberfläche polsterartige Elemente aus elastischem Material angeordnet sind. Die polsterartigen Elemente aus elastischem Material werden dabei aus Schaummaterialien hergestellt und auf die darunter liegende Schicht aufgebracht. Jene Schwingungen, die nicht vom elastischen Material aufgenommen werden, und zumindest teilweise in Richtung Hand orientiert sind, gelangen durch die darunter liegende Schicht, die üblicherweise nur aus Gewebe besteht, und leiten somit einen Teil der Energie an die Hand weiter, wo sie zu Schädigungen führen können. Daher ist die Dämpfung von Vibrationen mit einem derartigen Handschuh unzureichend.

Das Gebiet der vorliegenden Erfindung betrifft sowohl den Vibrationsschutz von Gegenständen als auch den Schutz von zumindest Teilen des menschlichen oder tierischen Körpers. Die Ursache der Vibrationen ist dabei beliebig, meist handelt es sich um bewegte Systeme, welche als Nebenerscheinung unerwünschte Vibrationen hervorrufen. Man ist bestrebt, durch entsprechende Konstruktionen der bewegten Systeme diese Vibrationen gering zu halten bzw. die Frequenz der Vibrationen in Bereiche zu verschieben, wo sie weniger Nachteile mit sich bringen. Ganz auszuschließen sind die Vibrationen allerdings nicht. Daher wird mit verschiedenen Mitteln versucht, eine Weiterteitung der Schwingungen an andere Gegenstände bzw. an den Menschen zu unterbinden bzw. nur zu einem reduzierten Anteil zuzulassen.

Insbesondere bei der Bedienung vibrierender Werkzeuge, wie z.B. Schleifmaschinen od. dgl., kommt es häufig zu vorübergehenden oder chronischen Schädigungen der Personen, welche diese Maschinen bedienen. Diese Schädigungen sind als Handarmvibrationssyndrom bekannt. Die Folge solcher Schädigungen sind häufige Krankenstände, geringere Leistungsfähigkeit und Schadensersatzforderungen, welche einen großen wirtschaftlichen Verlust bedeuten.

Das Gebiet ist allerdings nicht nur auf vibrierende Maschinen beschränkt. Beispielsweise können die Einrichtungen auch zum Schutz vor Vibrationen bei Fahrzeugen od. dgl. dienen.

Die Vibrationen können hinsichtlich ihrer Frequenz unterteilt werden in solche, welche im mittleren Frequenzbereich von etwa 31,5 bis 200 Hz auftreten und solche, welche im hohen Frequenzbereich über 200 Hz auftreten. Derzeit erhältliche Schutzeinrichtungen; wie z.B. Antivibrationshandschuhe, sind so ausgelegt, daß die Vibrationen im mittleren Frequenzbereich nicht verstärkt werden und jene im hohen Frequenzbereich zu einem gewissen Prozentsatz abgesenkt werden. Es sind eine Reihe von Antivibrationshandschuhen bekannt, welche mittels verschiedener Materialien in verschiedenen Materialstärken eine Dämpfung der Vibration bewirken. Beispielsweise werden Formteile aus Polyurethan, Elastomeren, Silikongel oder Polyolefin in den Handschuh eingelegt. Um eine ausreichende Vibrationsdämpfung zu erreichen, sind diese Formteile meist sehr dick, wodurch die Beweglichkeit extrem eingeschränkt wird. Dies ist bei der Anwendung als Handschuh nicht tolerierbar. Werden hingegen die Formteile so dünn gefertigt, daß eine wesentliche Einschränkung der Bewegungsfreiheit nicht gegeben ist, ist die Vibrationsdämpfung nicht ausreichend. Es sind auch Fälle bekannt, bei denen die Einrichtung zum Schutz vor Vibrationen diese in bestimmten Frequenzbereichen sogar erhöhen.

Ziel der vorliegenden Erfindung ist es daher, eine Einrichtung zum Schutz vor Vibrationen zu schaffen, mit welcher auch im niedrigen Frequenzbereich der Vibrationen eine deutliche Dämpfung der Vibrationen erzielt werden kann. Darüber hinaus soll die Einrichtung zum Schutz vor Vibrationen derart gestaltet sein, daß eine weitestgehende Bewegungsfreiheit bei der Anwendung am menschlichen Körper gegeben ist, aber auch bei Anwendung direkt an Maschinen od. dgl. keine mechanische Blockierung stattfindet.

Gelöst wird'die erfindungsgemäße Aufgabe dadurch, daß zumindest eine vibrationsdämpfende Schicht zumindest an der, dem zu schützenden Gegenstand oder Körperteil abgewiesenen Oberfläche Einschnitte zur Entkoppelung von Bewegungen in zumindest einer Richtung in der Ebene der genannten Oberfläche aufweist und daß zumindest eine vibrationsdämpfende Schicht aus einer dreidimensionalen Elastomermatrix, vorzugsweise auf Basis von Polynorbonen mit eingelagerten vibrationsdämpfenden Weichmachem, besteht, so daß Vibrationen auch im niedrigen Frequenzbereich von etwa 31,5 bis 200 Hz ausreichend gedämpft werden. Durch die Verwendung einer vibrationsdämpfenden Schicht mit den erfindungsgemäßen Einschnitten zusammen mit dem verwendeten Material wird erreicht, daß Vibrationen auch im niedrigen Frequenzbereich, d.h. von etwa 31,5 bis 200 Hz ausreichend gedämpft werden und darüber hinaus eine weitestgehende Bewegungsfreiheit gegeben ist. Die, durch die Einschnitte unterbrochene Oberfläche der vibrationsdämpfenden Schicht steht in direktem oder indirektem Kontakt mit der Vibrationsquelle, sodaß die Vibrationen wirkungsvoll gedämpft werden können. Bei der Anwendung der erfindungsgemäßen Einrichtung zum Schutz vor Vibrationen als vibrationsdämpfender Handschuh können somit vibrationsbedingte Verletzungen vermieden werden und die Arbeiten in längeren Intervallen ohne oftmalige Pausen durchgeführt werden, ohne daß der Arbeiter einer Gefahr ausgesetzt wird. Vorteilhafterweise sind die Einschnitte entsprechend der Geometrie und gewünschten Beweglichkeit des zu schützenden Gegenstandes oder Körperteils angeordnet. Im Gegensatz zu gelförmigen Materialgruppen, welche ein beschränktes Rückstellverhalten haben, wird durch eine vemetzte Elastomermatrix eine bessere Formstabilität erzielt. Durch die Anwendung einer derartigen vemetzten Struktur ist es möglich, eine optimale Schwingungsdämpfung auch in den unteren Frequenzbereichen zu erzielen. Dies wird dadurch erreicht, daß das schwingungsdämpfende Medium, in diesem Fall der vibrationsdämpfende Weichmacher, in der dreidimensionalen vemetzten Elastomermatrix eingelagert wird.

Gemäß einem weiteren Merkmal der Erfindung beträgt die Tiefe der Einschnitte mindestens 60%, vorzugsweise mindestens 80% und besonders bevorzugt mindestens 95% der Dicke der vibrationsdämpfenden Schicht. Dadurch wird eine bessere Entkoppelung der Bewegungen an der Oberfläche der vibrationsdämpfenden Schicht und somit eine bessere Vibrationsdämpfung sowie eine höhere Bewegungsfreiheit erzielt.

Die Breite der Einschnitte ist dabei mindestens so groß, daß bei maximal möglicher Verformung der vibrationsdämpfenden Schicht die zwischen den Einschnitten liegenden Ausformungen der Schicht zumindest zum Teil voneinander entkoppelt sind. Dadurch wird selbst bei einer Verformung der Schicht eine optimale vibrationsdämpfende Wirkung erzielt.

Wenn die Breite der Einschnitte in Richtung der Oberfläche der vibrationsdämpfenden Schicht zunimmt, kann eine Entkoppelung der Ausformungen auch bei Verformung der Schicht erreicht werden.

Gute Ergebnisse werden erzielt, wenn zumindest eine vibrationsdämpfende Schicht eine Härte von höchstens 18 Shore A, vorzugsweise 5 Shore A und eine Rückprallelastizität von maximal 10 %, vorzugsweise 3 % aufweist.

Gemäß einem weiteren Merkmal der Erfindung beträgt die Oberfläche der vibrationsdämpfenden Schicht 20% bis 80%, vorzugsweise 30% der Grundfläche der vibrationsdämpfenden Schicht. Je kleiner die Oberfläche der vibrationsdämpfenden Schicht ist, desto besser ist die Beweglichkeit der Schutzeinrichtung. Demgegenüber muß die Oberfläche aber ein gewisses Mindestmaß aufweisen, sodaß die Funktionalität und die Übertragung einer Haltekraft über die Schutzeinrichtung, insbesondere bei der Verwendung als Handschuh, erhalten bleibt. Dies wird dadurch unterstützt, daß bei Wahl einer geringen Oberfläche der vibrationsdämpfenden Schicht ein härteres Material und bei Wahl einer größeren Oberfläche ein weicheres Material verwendet wird. Als besonders geeignet hat sich bei einem Flächenanteil der zum vibrierenden Gegenstand weisenden Oberfläche von 20% an der Grundfläche der vibrationsdämpfenden Schicht die Verwendung eines Materials mit einer Härte von 18 Shore A, bei 30% Flächenanteil ein Material mit einer Härte von 5 Shore A und schließlich bei 80% Flächenanteil ein Material mit einer Härte von 3 Shore A herausgestellt.

Anhand der beiliegenden Abbildungen wird die Erfindung näher erläutert Darin zeigen:
Fig. 1 eine Ausführungsform einer erfindungsgemäßen vibrationsdämpfenden Schicht für die Anwendung in einem vibrationsdämpfenden Handschuh in der Draufsicht,
Fig. 2 ein Schnittbild der Schicht entlang der Schnittlinie II-II aus Fig. 1,
Fig. 3 das Detail A aus Fig. 2 in vergrößerter Darstellung, und
Fig. 4 eine Darstellung eines Teils einer erfindungsgemäßen vibrationsdämpfenden Schicht zur Veranschaulichung der gewünschten Beweglichkeit.

Fig. 1 zeigt eine Ausführungsform einer erfindungsgemäßen vibrationsdämpfenden Schicht 1 für die Anwendung in einem vibrationsdämpfenden Handschuh in der Draufsicht. Die vibrationsdämpfende Schicht 1 hat im wesentlichen die Form einer menschlichen Hand und weist erfindungsgemäß an einer Oberfläche Einschnitte 2 auf, welche entsprechend der gewünschten Bewegung bzw. der Geometrie des zu schützenden Objektes, in diesem Fall der menschlichen Hand, angeordnet sind. Durch die Anordnung einer Vielzahl von Einschnitten 2 resultiert eine Vielzahl von zwischenliegenden Ausformungen 3. Die vibrationsdämpfende Schicht 1 ist dabei so gestaltet, daß die Oberfläche 4 der Ausformungen 3 im wesentlichen parallel zur Grundfläche 5 der Schicht 1 liegt. Die resultierende Oberfläche 4 der Ausformungen 3 soll dabei möglichst groß sein, sodaß eine möglichst große Berührungsfläche zum vibrierenden Gegenstand resultiert. Die Schnittbilddarstellung gemäß Fig. 2 zeigt ein Beispiel für die Querschnittsform der Einschnitte 2. Durch die erfindungsgemäße Ausgestaltung der vibrationsdämpfenden Schicht 1 wird erreicht, daß die in Richtung des Inneren der Schicht 1 orientierten Schwingungen durch das geeignete Material absorbiert werden und zusätzlich eine Fortpflanzung der in Richtung der Ebene der Oberfläche 4 der Schicht 1 orientierten Schwingungen wirkungsvoll unterbunden wird. Die Bewegungen an der Oberfläche 4 werden an den Einschnitten 2 teilweise ins Innere der vibrationsdämpfenden Schicht 1 gezwungen, wo zum Beispiel eine Umwandlung der Vibrationsenergie in Wärme stattfindet. Untersuchungen haben gezeigt, daß durch die erfindungsgemäße Einrichtung Vibrationen sowohl im mittleren als auch im hohen Frequenzbereich deutlich reduziert werden und daß trotzdem die Bewegungsfreiheit insbesondere bei der Anwendung in einem Handschuh gegeben bleibt.

In Fig. 3, welche das Detail A aus Fig. 2 in vergrößertem Maßstab zeigt, sind bevorzugte Dimensionsverhältnisse näher erläutert. Dabei nimmt die Tiefe T der Einschnitte 2 einen Großteil der Dicke D der vibrationsdämpfenden Schicht 1 ein. Vorteilhafterweise beträgt die Tiefe T zumindest 60%, vorzugsweise zumindest 80% und besonders bevorzugt mindestens 95% der Dicke D der Schicht 1. Die Breite B der Einschnitte ist dabei möglichst gering, sodaß eine möglichst große Oberfläche 4 resultiert, über welche die Vibrationen aufgenommen werden können aber gleichzeitig auch mindestens so groß, daß eine Übertragung von Bewegungen in Richtung der Ebene der Oberfläche 4 nicht von einer Ausformung 3 zur danebenliegenden Ausformung 3 stattfindet. Wenn die vibrationsdämpfende Schicht 1 einer Bewegung ausgesetzt sein kann, wie dies bei einem vibrationsdämpfenden Handschuh natürlich der Fall ist, müssen für eine ausreichende Entkopplung derartiger Bewegungen in Richtung der Ebene der Oberfläche 4 der Schicht 1 die Einschnitte 2 mindestens so breit gewählt werden, daß auch bei maximal möglicher Verformung der Schicht 1 keine Berührung der Ausformungen 3 stattfindet. Natürlich ist eine stellenweise Berührung tolerierbar, für eine optimale Vibrationsdämpfung sollte allerdings der Großteil der Ausformungen 3 voneinander entkoppelt sein. Für optimale Beweglichkeit der Schicht 1 sind die Einschnitte 2 vorzugsweise so gestaltet, daß deren Breite B in Richtung der Oberfläche 4 der Schicht 1 zunimmt. Dies kann z.B. durch trapezförmige Gestaltung erreicht werden, wobei die Einschnitte 2 an der Oberfläche 4 eine Breite B₁ aufweisen, welche größer ist als die Breite B₂ in der Tiefe des Einschnittes 2. Anstelle eines trapezförmigen Verlaufes kann auch ein gekrümmter oder anders geformter Verlauf des Querschnittes der Einschnitte 2 gewählt werden.

Fig. 4 zeigt einen Grenzfall, bei dem eine maximale Verformung der Schicht 1 dargestellt ist. Bei der Anwendung in einem Handschuh ist diese maximale Verformung zum Beispiel durch die maximal mögliche Krümmung der Finger bedingt. Die Gestalt der Einschnitte 2 ist dabei vorzugsweise so gewählt, daß auch bei einer derartigen maximalen Verformung eine gewisse Mindestbreite Bₘᵢₙ der Einschnitte 2 resultiert, sodaß auch in diesem Zustand der Schicht 1 eine gegenseitige Entkoppelung der Ausformungen 3 stattfindet.

Natürlich können im Rahmen der Erfindung verschiedene Abänderungen vorgenommen werden. Beispielsweise können mehrere Schichten 1 übereinander angeordnet werden, wobei unterschiedliche Materialien oder Materialkombinationen zum Einsatz kommen können. Die erfindungsgemäßen Einschnitte 2 können auch an beiden Oberflächen 4, 5 der vibrationsdämpfenden Schicht 1 angeordnet sein. Die Anwendungen der Erfindung sind auch nicht auf Handschuhe beschränkt. Vielmehr sind derartige Einrichtungen zum Schutz vor Vibrationen vielseitig anwendbar, wie z.B. bei Handgriffen von Motorrädern, Sitzen von Fahrzeugen oder vieles mehr.

## Patentansprüche

1. Einrichtung zum Schutz von Gegenständen oder Körperteilen vor Vibrationen, insbesondere vibrationsdämpfender Handschuh bzw. Antivibrationshandschuh, mit zumindest einer vibrationsdämpfenden Schicht (1), **dadurch gekennzeichnet, dass** zumindest eine vibrationsdämpfende Schicht (1) zumindest an der, dem zu schützenden Gegenstand oder Körperteil abgewiesenen Oberfläche (4) Einschnitte (2) zur Entkoppelung von Bewegungen in zumindest einer Richtung in der Ebene der genannten Oberfläche (4) aufweist und dass zumindest eine vibrationsdämpfende Schicht (1) aus einer dreidimensionalen Elastomermatrix, vorzugsweise auf Basis von Polynorbonen, mit eingelagerten vibrationsdämpfenden Weichmachern besteht, sodass Vibrationen auch im niedrigen Frequenzbereich von etwa 31,5 bis 200 Hz ausreichend gedämpft werden.

2. Einrichtung nach Anspruch 1, **dadurch gekennzeichnet, dass** die Tiefe (T) der Einschnitte (2) mindestens 60%, vorzugsweise mindestens 80% und besonders bevorzugt mindestens 95% der Dicke (D) der vibrationsdämpfenden Schicht (1) beträgt.

3. Einrichtung nach Anspruch 1 oder 2, **dadurch gekennzeichnet, dass** die Breite (B) der Einschnitte (2) mindestens so groß ist, dass bei maximal möglicher Verformung der vibrationsdämpfenden Schicht (1) die zwischen den Einschnitten (2) liegenden Ausformungen (3) der vibrationsdämpfenden Schicht (1) zumindest zum Teil voneinander entkoppelt sind.

4. Einrichtung nach Anspruch 3, **dadurch gekennzeichnet, dass** die Breite (B) der Einschnitte (2) in Richtung der Oberfläche (4) der vibrationsdämpfenden Schicht (1) zunimmt.

5. Einrichtung nach mindestens einem der Ansprüche 1 bis 4, **dadurch gekennzeichnet, dass** zumindest eine vibrationsdämpfende Schicht (1) eine Härte von höchstens 18 Shore A, vorzugsweise 5 Shore A und eine Rückprallelastizität von maximal 10 %, vorzugsweise 3 % aufweist.

6. Einrichtung nach einem der Ansprüche 1 bis 5, **dadurch gekennzeichnet, dass** die Oberfläche (4) der vibrationsdämpfenden Schicht (1) 20% bis 80%, vorzugsweise 30% der Grundfläche der vibrationsdämpfenden Schicht (1) beträgt

## Claims

1. A device for protecting objects or body parts against vibrations, in particular a vibration-damping glove, or anti-vibration glove, respectively, including at least one vibration-damping layer (1), **characterised in that** at least one vibration-damping layer (1) at least at its surface (4) facing away from the object or body part to be protected comprises indents (2) adapted to decouple movements in at least one direction in the plane of said surface (4) and that at least one vibration-damping layer (1) is comprised of a three-dimensional elastomer matrix, preferably based on polynorbonenes, with incorporated vibration-damping plasticizers, so that vibrations even in the low range of frequency of approximately 31.5 to 200 Hz are sufficiently damped.

2. A device according to claim 1, **characterised in that** the depth (T) of the indents (2) is at least 60%, preferably at least 80%, and particularly preferred at least 95%, of the thickness (D) of the vibration-damping layer (1).

3. A device according to claim 1 or 2, **characterised in that** the width (B) of the indents (2) is at least so large that at the maximum deformation possible of the vibration-damping layer (1), the formations (3) of the vibration-damping layer (1) located between the indents (2) are at least partially decoupled from one another.

4. A device according to claim 3, **characterised in that** the width (B) of the indents (2) increases in the direction of the surface (4) of the vibration-damping layer (1).

5. A device according to any one of claims 1 to 4, **characterised in that** at least one vibration damping layer (1) has a hardness of 18 Shore A at the most, preferably 5 Shore A, and a rebound resilience of 10% at the most, preferably 3%.

6. A device according to any one of claims 1 to 5, **characterised in that** the surface (4) of the vibration-damping layer (1) amounts to 20% to 80%, preferably 30%, of the layer base of the vibration-damping layer (1).

## Revendications

1. Dispositif de protection contre les vibrations pour des objets ou parties du corps, en particulier un gant amortissant les vibrations ou gant anti-vibrations, comprenant au moins une couche (1) amortissant les vibrations, **caractérisé en ce qu'**au moins une couche (1) amortissant les vibrations comporte, au moins sur la surface (4) opposée à l'objet ou partie du corps à protéger, des encoches (2) pour la neutralisation des mouvements dans au moins une direction dans le plan de ladite surface (4), et **en ce qu'**au moins une couche (1) amortissant les vibrations est réalisée dans une matrice élastomère tridimensionnelle, de préférence à base de polynorbones, dans laquelle sont enrobés des plastifiants amortissant les vibrations, de manière à pouvoir amortir suffisamment des vibrations dans le domaine des basses fréquences de 31,5 à 200 Hz environ.

2. Dispositif selon la revendication 1, **caractérisé en ce que** la profondeur (T) des encoches (2) est égale à au moins 60 %, de préférence au moins 80 % et de manière particulièrement préférée au moins 95 % de l'épaisseur (D) de la couche (1) amortissant les vibrations.

3. Dispositif selon la revendication 1 ou 2, **caractérisé en ce que** la largeur (B) des encoches (2) a au moins une valeur telle que, pour la plus grande déformation possible de la couche (1) amortissant les vibrations, les reliefs (3) de la couche (1) amortissant les vibrations, situés entre les encoches (2), sont au moins en partie sans influence mutuelle les uns sur les autres.

4. Dispositif selon la revendication 1, **caractérisé en ce que** la largeur (B) des encoches (2) augmente en direction de la surface (4) de la couche (1) amortissant les vibrations.

5. Dispositif selon au moins l'une des revendications 1 à 4, **caractérisé en ce qu'**au moins une couche (1) amortissant les vibrations présente une dureté de 18 Shore A maximum, de préférence 5 Shore A, et une élasticité de rebondissement de 10 % maximum, de préférence 3 %.

6. Dispositif selon l'une quelconque des revendications 1 à 5, **caractérisé en ce que** la surface (4) de la couche (1) amortissant les vibrations est égale à 20 % à 80 %, de préférence 30 %, de la surface de base de la couche (1) amortissant les vibrations.
